# FASCICULE DE BREVET EUROPEEN

(11) **EP 1 421 590 B1**
(45) Date de publication et mention de la délivrance du brevet: **01.10.2014**
(21) Numéro de dépôt: 02796330.5
(22) Date de dépôt: 30.08.2002
(51) Int. Cl.: H01F 1/00

(54) **ACTIONNEUR ELECTROMAGNETIQUE A DEUX POSITIONS STABLES DE FIN DE COURSE, NOTAMMENT POUR LA COMMANDE DE VANNES DE CONDUITS D'ADMISSION D'AIR POUR MOTEURS A COMBUSTION INTERNE**
ELEKTROMAGNETISCHES BETÄTIGUNGSGLIED MIT ZWEI STABILEN ENDANSCHLAGPOSITIONEN, INSBESONDERE ZUR STEUERUNG VON LUFTEINLASSKANALVENTILEN FÜR VERBRENNUNGSMOTOREN
ELECTROMAGNETIC ACTUATOR WITH TWO STABLE END-OF-TRAVEL POSITIONS, IN PARTICULAR FOR CONTROLLING AIR INTAKE DUCT VALVES FOR INTERNAL COMBUSTION ENGINES

(30) Priorité: 30.08.2001 FR 0111245; 27.09.2001 FR 0112425
(43) Date de publication de la demande: 26.05.2004
(73) Titulaire: Moving Magnet Technologies, 25000 Besançon (FR)
(72) Inventeur: GANDEL, Pierre, F-25660 Montfaucon (FR); LOUSSERT, Guillaume, F-25000 Besançon (FR); PRUDHAM, Daniel, F-25220 Thise (FR)
(74) Mandataire: Rhein, Alain
(86) Numéro de dépôt international: PCT/FR2002/002974
(87) Numéro de publication internationale: WO 2003/019582

(56) Documents cités:
- WO-A-97/15061
- WO-A1-91/15061
- DE-A- 4 129 265
- DE-A- 10 002 628
- DE-A1- 10 002 628
- US-B1- 6 262 498

## Description

L'invention concerne un actionneur électromagnétique comportant une structure statorique constituée de deux circuits ferromagnétiques pourvus d'au moins une bobine d'excitation électrique et entre lesquels est montée mobile, entre deux positions stables de fin de course et contre l'action de moyens de rappel élastiques, une armature en matériau ferromagnétique doux reliée à une charge à commander, l'armature et la structure statorique étant symétrique par rapport à l'axe de rotation de l'armature.

La présente invention trouvera son application dans le domaine des actionneurs électromagnétiques plus particulièrement destinés à amener une charge, simplement, depuis une première dans une seconde position et inversement.

Dans de nombreux domaines d'application se pose le problème d'amener une charge, très souvent sous forme d'un volet ou clapet, dans deux positions stables de fin de course, l'une d'ouverture et l'autre de fermeture. Il en est, notamment, ainsi dans le cas d'un moteur à combustion interne comportant une conduite d'admission d'air comburant qui, dans certaines conditions, doit être obturée pour empêcher l'arrivée d'air au niveau du moteur ou, au contraire, totalement ouverte pour permettre le libre passage du flux d'air.

En fait, cette gestion de l'arrivée d'air comburant s'effectue, généralement, au travers de la commande des soupapes d'admission que comporte un tel moteur et il est connu, pour ces applications particulières, des actionneurs électromagnétiques à solénoïde ou à palette. Ces solutions restent toutefois très complexes et ont une implication directe sur les éléments constitutifs d'un tel moteur à combustion interne.

S'il existe, par ailleurs, des actionneurs électromagnétiques de type rotatif pour ces mêmes applications, ceux-ci sont considérés, le plus souvent, comme particulièrement encombrants et/ou s'avèrent complexes par rapport à la fonction qu'il leur est demandé d'assurer. De plus, ils sont à l'origine d'efforts parasites au niveau de la charge commandée.

Il est encore connu, par le document US-A.6.262.498, un actionneur électromagnétique comportant deux électroaimants disposés en opposition l'un par rapport à l'autre et entre lesquels est à même de se déplacer une armature en matériau ferromagnétique maintenue dans une position intermédiaire à l'aide de moyens de rappels élastiques, plus particulièrement sous forme d'un ressort de torsion. Ainsi, selon l'électroaimant qui est alimenté, l'armature est tirée dans l'une ou l'autre de ses positions stables de fin de course contre l'action de ces moyens de rappel élastiques. A cette armature est reliée une tige de transmission se situant dans le prolongement axial d'une soupape d'un moteur à combustion interne, soupape dont elle est rendue solidaire.

Pour en revenir aux électroaimants, ceux-ci comportent un circuit ferromagnétique sensiblement en forme de « U » sur lequel est montée une bobine d'excitation électrique, ce circuit définissant deux pôles statoriques contre lesquels est à même d'être appliquée par collage électromagnétique ladite armature.

Il est également connu, par le document WO 97/15061, un actionneur électromagnétique comportant une structure statorique constituée de deux circuits ferromagnétiques pourvus, chacun, de deux bobines d'excitation électriques entourant un pôle statorique disposé symétriquement de part et d'autre d'un pôle central. A ce propos, les pôles centraux de chacun de ces circuits ferromagnétiques de la structure statorique assure le maintien en rotation de l'axe d'une armature mobile raccordé à une charge à commander.

WO 27/15061 décrit le préambule de la revendication 1.

Aussi, dans le cadre de cette structure statorique, telle que décrite dans ce document antérieur, le flux d'induction magnétique circule au travers de l'axe de l'armature, de sorte que; lors d'une commande de l'actionneur, un seul pôle de chaque circuit ferromagnétique contribue à la force d'appel de l'armature.

Si, grâce à cette structure, il est généré un couple conséquent sur toute la course angulaire de l'élément en raison de la présence de seulement deux entrefers principaux au niveau des deux pôles actifs, un tel actionneur est dans l'incapacité d'offrir des performances optimales pour le collage de l'armature.

En fin de compte, dans ce document antérieur il est décrit une solution pour obtenir un déplacement rapide de l'armature sous l'influence du seul circuit magnétique, de sorte qu'il a été recherché la production d'un couple conséquent sur toute la course de cette armature.

Dans le cadre d'une première démarche inventive, l'on a imaginé confier la fonction de commande de déplacement due l'armature mobile, depuis une position stable vers une autre, à des moyens de rappel élastiques et non, essentiellement, au couple de rappel que produit la force électromagnétique, de sorte qu'il n'est plus nécessaire à cette dernière d'assurer un couple important sur toute la course de l'élément mobile. Puis, dans une seconde démarche inventive, l'on a imaginé que le couple maximal produit par la force électromagnétique intervienne en position de collage pour, cette fois, vaincre les forces de rappel élastique et assurer le parfait maintien de l'armature dans l'une quelconque de ses positions de fin de course.

L'on a pu constater que la commande en déplacement de l'armature sous l'impulsion de l'un ou l'autre électroaimant, génère des efforts parasites sur cette armature et en particulier des efforts radiaux qui détériorent le rendement de cet actionneur, en ce sens qu'ils ne permettent pas d'optimiser le rapport couple/inertie motrice.

A cet effet, l'invention concerne un actionneur électromagnétique comportant une structure statorique constituée de deux circuits ferromagnétiques pourvus d'au moins une bobine d'excitation électrique et entre lesquels est montée mobile, entre deux positions stables de fin de course, une armature en matériau ferromagnétique doux reliée à une charge à commander, l'armature et la structure statorique étant symétrique par rapport à l'axe de rotation de l'armature, caractérisé par le fait que chaque circuit ferromagnétique comporte quatre pôles statoriques avec lesquels vient coopérer deux à deux l'armature dans l'une ou l'autre de ses positions stables de fin de course et l'armature est montée mobile contre l'action de moyens de rappel élastiques.

Selon un mode de réalisation avantageux, les moyens de rappel élastiques sont conçus aptes à agir sur l'axe de rotation de l'armature.

Tout particulièrement et selon un premier mode d'exécution, les moyens de rappel élastiques sont définis par un ressort spiral agissant sur l'axe de rotation de l'armature et monté dans un plan parallèle à la structure statorique.

Selon un second mode d'exécution, lesdits moyens de rappel élastiques sont définis par une barre de torsion.

En fait, si un ressort spiral augmente de manière sensible la masse mobile de l'actionneur, donc son inertie et, par là, le temps de parcours pour l'armature pour passer de l'une à l'autre de ses positions stables de fin de course, l'usage d'une barre de torsion seule peut avoir pour inconvénient de rendre l'actionneur particulièrement encombrant du fait de la longueur de cette barre. Aussi et de manière avantageuse, ces moyens de rappel élastiques consistent en une combinaison des deux solutions précédentes, à savoir un ressort spiral et une barre de torsion, chacun étant déterminé de raideur adéquate.

Les avantages qui découlent de la présente invention consistent en ce qu'au travers de la symétrie de la structure statorique il en résulte un équilibre des efforts parasites lors de la commande de l'actionneur, sans compter qu'une telle configuration permet d'optimiser le rapport couple/inertie motrice. Par ailleurs, cette conception, en association avec des moyens de rappel élastiques adaptés, permet d'aboutir à un actionneur compact, donc d'encombrement réduit pour une meilleure intégration dans le milieu où se situe la charge à commander. Un autre avantage résultant de la suppression des efforts radiaux consiste en une longévité accrue des différentes pièces composant cet actionneur.

D'autres buts et avantages de la présente invention apparaîtront au cours de la description qui va suivre se rapportant à des modes de réalisation donnés à titre d'exemples indicatifs et non limitatifs.

La compréhension de cette description sera facilitée en se référant aux dessins ci-joints dans lesquels :
- la figure 1 est une représentation schématisée et vue en plan d'un actionneur électromagnétique conforme à l'invention ;
- la figure 2 est une représentation similaire à la figure 1 illustrant ce même actionneur équipé de moyens de rappel élastiques sous forme d'un ressort spiral ;
- la figure 3 est une représentation schématisée et en perspective de ce ressort en spirale ;
- la figure 4 est une représentation schématisée et en coupe d'un actionneur conforme à l'invention comportant, en tant que moyens de rappels élastiques, à la fois, un ressort spiral et une barre de torsion ;
- la figure 5 est une représentation schématisée et en plan de l'actionneur dépourvu de sa structure support ;
- la figure 6 est une représentation schématisée et en plan d'un actionneur conforme à un second mode de réalisation ;
- la figure 7 est une représentation schématisée et en élévation d'un actionneur électromagnétique conforme à l'invention auquel est associé un capteur de position de l'armature ;
- les figures 8 et 9 illustrent, de manière schématisée, deux types de clapets de vanne prévus aptes à être commandés au travers d'un actionneur électromagnétique, conforme à l'invention.

La présente invention concerne un actionneur électromagnétique 1 tel qu'illustré dans les figures 1 à 7.

Plus particulièrement, cet actionneur 1 comporte une structure statorique 2 constituée de deux circuits ferromagnétiques 3, 4, comportant, chacun, au moins une bobine d'excitation électrique 5, 5A ; 6, 6A.

Entre ces deux circuits ferromagnétiques, disposés l'un en face de l'autre, est montée mobile une armature 7 en matériau ferromagnétique doux. Celle-ci est amenée à se déplacer entre deux positions stables de fin de course 8, 9, sous l'impulsion des flux magnétiques générés au travers de l'un et/ou l'autre des circuits ferromagnétiques 3, 4.

En fin de compte, cette armature 7 se déplace dans cette position 8 ou 9 contre l'action de moyens de rappels élastiques 10 ayant tendance, en l'absence de flux magnétique, à la maintenir dans une position intermédiaire, entre ces positions de fins de course 8, 9.

L'armature 7 est montée en rotation autour d'un axe 12 correspondant à son axe de symétrie, sachant, par ailleurs, que la structure statorique 2 et, en particulier, les circuits ferromagnétiques 3, 4 adoptent, eux-mêmes, une disposition symétrique par rapport à cet axe 12.

Ainsi, chacun de ces circuits ferromagnétiques 3 ; 4 comportent quatre pôles statoriques P1, P2, P3, P4 ; P'1, P'2, P'3, P'4 avec lesquels vient coopérer deux à deux (P1, P2, P'3, P'4 ; P'1, P'2, P3, P4) l'armature 7 dans l'une ou l'autre de ses positions stables de fin de course 8, 9.

En somme, chaque circuit ferromagnétique 3, 4 est par ailleurs symétrique par rapport à un plan médian 13 passant par l'axe 12.

Plus particulièrement et selon le mode de réalisation correspondant aux figures 1, 2 et 5, un circuit ferromagnétique 3, 4 emprunte une configuration en forme de W dont les deux branches latérales 14, 15, définissant les pôles statoriques d'extrémités P1, P4 ; P'1, P'4 portent, chacune, une bobine d'excitation électrique 5, 5A ; 6, 6A. Tandis que la branche médiane 16 de cette structure en W, elle définit les deux pôles statoriques centraux P2, P3 ; P'2, P'3 respectant, entre eux, un angle α au moins égal à l'amplitude de rotation de l'armature 7, plus 180°. Finalement, cet angle α est celui respecté par les deux plans dans lesquels s'inscrivent les pôles statoriques, respectivement, P1, P2 ; P'1, P'2 et P3, P4 ; P'3, P'4 de ces circuits ferromagnétiques 3, 4.

On remarquera que, pour une meilleure circulation des flux magnétiques et pour éviter en particulier que ce flux ne vienne se refermer au travers de l'axe de rotation 12 de l'armature 7, la branche médiane 16 adopte une structure en forme de V et, par conséquent, se subdivise elle-même en deux branches 16', 16" pour la définition des pôles P2, P3 ; P'2, P'3.

Quant à l'armature 7, sous forme d'une lame, elle comporte, au niveau de son axe de rotation 12, une boursouflure cylindrique 17 à la manière d'une douille pour le passage d'un axe 18, pouvant être ou non en un matériau ferromagnétique, dont les extrémités 19, 20 sont maintenues en rotation au travers d'une structure support 21, avantageusement amagnétique. Ceci est, plus particulièrement, visible dans les figures 4 et 7.

Sur cette structure 21 sont encore fixés les circuits ferromagnétiques 3, 4 par l'intermédiaire de moyens appropriés.

Les moyens de rappel élastiques 10 sont constitués, selon un premier mode de réalisation visible dans les figures 2, 4 et 7, par au moins un ressort spiral 22, 22' monté sur l'une au moins des extrémités 19, 20 de l'axe 18 correspondant à l'armature 7.

Ainsi, comme visible dans la figure 3, ce ressort spiral 22, 22' peut être pourvu d'un ou plusieurs bras en forme de spire, ceci selon la raideur recherchée et/ou la place disponible, donc la section de ce ressort 22, 22'.

Selon un second mode de réalisation, illustré dans la figure 4, les moyens de rappel élastiques 10 sont constitués par une barre de torsion 30 dont est rendu solidaire de l'axe 18 correspondant à l'armature 7. Cet axe 18 est avantageusement de type tubulaire, la barre de torsion 30 étant fixé, par l'une de ses extrémité 31, à l'extrémité 19 de cet axe 18. Par ailleurs, elle s'étend au travers de ce dernier pour émerger à l'extrémité 20 opposée de celui-ci pour venir s'encrer rigidement dans un logement 32 de la structure support 21 de l'actionneur.

Comme il est encore visible dans cette figure 4, les moyens de rappel élastiques 10 peuvent correspondre à la combinaison d'au moins un ressort spiral 22 et d'une barre de torsion 30 dont la raideur est choisie en adéquation avec la force de rappel à produire. Ce ressort spiral 22 et cette barre de torsion 30 agissent tous deux, soit en parallèle, soit en série sur l'axe 18 de l'armature 7. Une telle conception permet de compenser les inconvénients de l'un par les avantages de l'autre. En particulier, un ressort spiral à pour inconvénient d'augmenter la masse mobile de l'actionneur, tandis que l'emploi d'une barre de torsion seule peut avoir pour conséquence gênante une augmentation significative de son encombrement.

La figure 7 a pour but d'illustrer que sur l'une des extrémités 19 de l'axe de rotation 18 correspondant à l'armature 7 peut être monté un capteur de position 23, préférentiellement un capteur sans contact à effet hall ou encore du type potentiomètre ou autre, permettant de connaître la position de cette armature 7 à tout instant, afin de piloter, via une unité de contrôle de commande électronique 24, l'enclenchement du courant dans les bobines et de minimiser la vitesse d'impact en fin de course de cette armature 7.

A ce provos, si l'on en revient au mode de réalisation correspondant aux figures 1 2 et 5, les bobines 5 et 6A, ainsi que 5A et 6, des circuits ferromagnétiques 3 et 4 sont reliées en série ou en parallèle, permettant lorsque le collage de l'armature 7 est effectué, c'est à dire lorsque cette armature 7 est appelée dans l'une ou l'autre de ses positions de fin de course 8, 9, de symétriser les efforts radiaux appliqués sur l'axe de rotation 18. Ainsi, le bilan des forces appliquées à cet axe est nul.

D'ailleurs, on remarquera que cet axe de rotation 18 correspondant à l'armature 7 est maintenu à ses extrémités 19, 20 par des paliers ou, idéalement, par des roulements à billes ou à aiguilles que comporte la structure support 21 pour limiter les frottements. A ce propos, grâce à la suppression des efforts radiaux sur l'axe de rotation 18, tel que cela a été évoqué ci-dessus, il en résulte une longévité accrue de ces paliers ou roulements.

Pour en revenir à l'alimentation des bobines d'excitation électriques dans le mode de réalisation correspondant à ces figures 1, 2 et 5 et partant de la position intermédiaire 11 qu'occupe l'armature 7 de l'actionneur 1 au repos, l'activation alternative des deux jeux de bobines respectivement 5, 6A et 5A, 6 permet, dans un premier temps, d'amener l'armature 7 en un matériau ferromagnétique au collage avec les pôles statoriques P1, P2, P'3, P'4 ; P'1, P'2, P3, P4 dans une position de fin de course 8, 9 prédéterminée par la commande électrique choisie. A noter que l'activation alternative des bobines suivant le mode de résonance du système permet d'effectuer cette opération en un temps dépendant du courant utilisé.

Dans un second temps, cette activation alternative des deux jeux de bobines 5, 6A ; 5A, 6 permet le passage d'une position de fin de course à une autre.

Il convient d'observer que dans ces positions de fin de course 8, 9 l'armature 7 ne vient pas nécessairement au collage physique sur les pôles statoriques, selon le cas, P1, P2, P'3, P'4 ou P'1, P'2, P3, P4, notamment en présence de butées mécaniques externes. Ces butées peuvent correspondre, par exemple, à l'arrivée en fin de course mécanique de la charge commandée. En évitant, ainsi, les impacts de l'armature 7 sur ces pôles statoriques on limite l'usure de l'actionneur électromagnétique 1, sans compter que l'on évite le bruit résultant de tels impacts. De plus des moyens amortisseurs peuvent être associés à la charge elle-même pour limiter le bruit résultant des butées mécaniques.

Si l'on se reporte, à présent, à la figure 6, il y est représenté un second mode de réalisation d'un actionneur électromagnétique 1 conforme à l'invention. En fait, celui-ci se distingue du mode de réalisation décrit précédemment en ce que les circuits ferromagnétiques 3, 4, tout en étant disposés symétriquement autour de l'axe de rotation 12 de l'armature 7 et tout en présentant, par ailleurs, une symétrie par rapport à un plan médian transversal passant par cet axe 12, ne comporte, chacun, qu'une seule bobine d'excitation électrique 5, 6. Celle-ci est montée sur la branche médiane 16 de ces circuits ferromagnétiques 3, 4 en forme de W.

Toutefois, on observera que dans ce cas d'espèce cette branche médiane 16 se termine en pointe au travers de deux plans inclinés correspondants aux pôles centraux P2, P3 ; P'2, P'3 et respectant entre eux un angle α au moins égal à l'amplitude de rotation de l'armature 7, plus 180°. Dans ces conditions et pour garantir une circulation convenable du flux magnétique au travers de l'armature 7, celle-ci est montée sur un axe 18 en matériau ferromagnétique. Par exemple, de part et d'autre de la lame, définissant cette armature 7, peuvent s'étendre des tronçons d'axe maintenus en rotation au travers de la structure support 21 en matériau amagnétique de l'actionneur 1.

Cependant, l'on remarquera que cette branche médiane 16 de ces circuits ferromagnétiques 3, 4 peut se terminer, là encore, en V et se subdiviser en deux branches 16', 16" pour la définition des pôles P2, P3 ; P'2, P'3.

Précisément, lorsque l'actionneur électromagnétique ne comporte que deux bobines, celles-ci sont reliées en série ou en parallèle et leur activation suivant la position de l'armature 7 permet le passage d'une position stable de fin de course à une autre suivant la commande électrique envisagée. A noter, cependant, que dans une position intermédiaire de l'armature 7 aucun circuit magnétique n'est privilégié de sorte que cette armature 7 ne peut être entraînée. Aussi et selon l'invention, il est introduit une dissymétrie au niveau de l'actionneur résultant, selon un premier exemple de réalisation, d'une forme dissymétrique de l'armature 7 ou bien encore par une précontrainte adaptée du ou des ressorts définissant les moyens de rappel élastiques 10 de sorte que cette armature 7, dans la position de repos de ces moyens de rappel élastiques 10 et en l'absence d'alimentation des bobines 5, 6, occupent une position d'équilibre intermédiaire 11 qui est dissymétrique par rapport au plan médian 25 de la structure statorique de cet actionneur électromagnétique 1.

Les figures 8 et 9 illustrent de manière schématisée, deux types de clapets ou volets 26, 26A correspondant à des charges susceptibles d'êtres commandées par l'actionneur électromagnétique 1 conforme à l'invention. En fait, celui-ci trouvera une application toute particulière pour la commande d'ouverture et de fermeture du clapet d'une vanne, telle une vanne pour conduit d'admission d'air comburant dans un moteur à combustion interne. Ainsi, la figure 7 montre une première variante présentant un axe de rotation 27 de ce clapet 26 qui est déporté par rapport à son plan. Ceci a pour conséquence d'augmenter sensiblement l'inertie de la charge à actionner par rapport à toute autre vanne, notamment de type papillon correspondant à la figure 8, dont l'axe de rotation 28 se situe dans le plan du clapet 26A.

## Revendications

1. Actionneur électromagnétique comportant une structure statorique (2) constituée de deux circuits ferromagnétiques (3, 4) pourvus d'au moins une bobine d'excitation électrique (5, 5A ; 6, 6A) et entre lesquels est montée mobile, entre deux positions stables de fin de course (8, 9), une armature (7) en matériau ferromagnétique doux reliée à une charge à commander, l'armature (7) et la structure statorique (2) étant symétrique par rapport à l'axe (12) de rotation de l'armature (7), **caractérisé par le fait que** chaque circuit ferromagnétique (3, 4) comporte quatre pôles statoriques (P1,P2,P3,P4 ; P'1,P'2,P'3,P'4) avec lesquels vient coopérer deux à deux (P1,P2,P'3,P'4 ; P'1,P'2,P3,P4) l'armature (7) dans l'une ou l'autre de ses positions stables de fin de course (8, 9) et l'armature (7) est montée mobile contre l'action de moyens de rappel élastiques (10).

2. Actionneur électromagnétique selon la revendication 1, **caractérisé par le fait qu'**un circuit ferromagnétique (3, 4) est symétrique par rapport à un plan médian (13) passant par l'axe de symétrie (12).

3. Actionneur électromagnétique selon l'une quelconque des revendications précédentes, **caractérisé par le fait que** les pôles statoriques (P1, P2 ; P'1, P'2), d'une part, et les pôles statoriques (P3, P4 ; P'3, P'4), d'autre part, s'inscrivent, pour chaque circuit ferromagnétique (3, 4), dans des plans respectant entre eux un angle (α) au moins égal à l'amplitude de rotation de l'armature (7) plus 180°.

4. Actionneur électromagnétique selon l'une quelconque des revendications précédentes, **caractérisé par le fait qu'**un circuit ferromagnétique (3, 4) emprunte une configuration en forme de W dont les deux branches latérales (14, 15), définissant des pôles statoriques d'extrémité (P1, P4 ; P'1, P'4) portent, chacune, une bobine d'excitation électrique (5, 5A ; 6, 6A) tandis que la branche médiane (16) définit deux pôles statoriques centraux (P2, P3 ; P'2, P'3).

5. Actionneur électromagnétique selon la revendication 4, **caractérisé par le fait que** la branche médiane (16) adopte une structure en forme de V et se subdivise en deux branches (16', 16") pour la définition des pôles statoriques centraux (P2, P3 _{,} P'2, P'3).

6. Actionneur électromagnétique selon l'une quelconque des revendications 3 à 5, **caractérisé par le fait que** les bobines d'excitation électriques (5, 6) ainsi que (5A et 6A) des circuits ferromagnétiques (3, 4) sont reliés en série ou en parallèle en vue de symétriser les efforts radiaux appliqués sur l'axe de rotation de l'armature (7) lorsque cette dernière est appelée dans l'une ou l'autre de ces positions de fins de course (8, 9).

7. Actionneur électromagnétique selon l'une quelconque des revendications 1 à 3, **caractérisé par le fait qu'**un circuit ferromagnétique (3, 4) emprunte une configuration en forme de W comportant deux branches latérales (14, 15) et une branche médiane (16), celle-ci portant une bobine d'excitation électrique (5 ; 6).

8. Actionneur électromagnétique selon la revendication 7, **caractérisé par le fait que** la branche médiane (16) se termine en pointe au travers de deux plans inclinés correspondants aux pôles centraux P2, P3 ; P'2, P'3 et respectant entre eux un angle α au moins égal à l'amplitude de rotation de l'armature 7, plus 180°.

9. Actionneur électromagnétique selon la revendication 7, **caractérisé par le fait que** la branche médiane (16) adopte une structure en forme de V et se subdivisant en deux branches (16', 16") pour la définition des pôles statoriques centraux (P2, P3 , P'2, P'3).

10. Actionner électromagnétique selon l'une quelconque des revendications 7 à 9, **caractérisé par le fait que** les bobines d'excitation électriques (5, 6) des circuit ferromagnétique (3, 4) sont reliées en série ou en parallèle.

11. Actionneur électromagnétique selon l'une quelconque des revendications 7 à 10, **caractérisé par le fait que** l'armature (7) présente une forme dissymétrique par rapport à son axe de rotation (12) ou les moyens de rappel élastiques (10) présentent une précontrainte adaptée pour conférer à ladite armature (7) une position en d'équilibre intermédiaire (11), en position de repos de ces moyens de rappel élastiques (10) et en l'absence d'alimentation des bobines (5, 6), qui est dissymétrique par rapport au plan médian (25) de la structure statorique (2).

12. Actionneur électromagnétique selon l'une quelconque des revendications précédentes, **caractérisé par le fait que** l'armature (7) se présente sous forme d'une lame montée en rotation sur un axe (8) en matériau ferromagnétique ou non dont les extrémités (19, 20) sont maintenues en rotation au travers d'une structure support (21) amagnétique sur laquelle sont encore fixés les circuits ferromagnétiques (3, 4) par l'intermédiaire de moyens appropriés.

13. Actionneur électromagnétique selon l'une quelconque des revendications précédentes, **caractérisé par le fait que** les moyens de rappels élastiques (10) sont conçus aptes à agir sur l'axe de rotation (18) de l'armature (7).

14. Actionneur électromagnétique selon l'une quelconque des revendications précédentes, **caractérisé par le fait que** les moyens de rappel élastiques (10) sont constitués par au moins un ressort spiral (22, 22') monté sur l'une au moins des extrémités (19, 20) de l'axe (18) correspondant à l'armature (7).

15. Actionneur électromagnétique selon l'une quelconque des revendications précédentes, **caractérisé par le fait que** les moyens de rappel élastiques (10) sont constitués par une barre de torsion (30) dont est rendu solidaire l'axé (18) correspondant à l'armature (7).

16. Actionneur électromagnétique selon la revendication 13, **caractérisé par le fait que** les moyens de rappel élastiques (10) sont constitués par la combinaison d'au moins un ressort spiral (22) et d'une barre de torsion (30) agissant, soit en parallèle, soit en série sur l'armature (7).

17. Actionneur électromagnétique selon la revendication 15, **caractérisé par le fait que** l'axe (18) de l'armature (7) est de type tubulaire, la barre de torsion (30) étant fixé, par l'une de ses extrémité (31), à une extrémité (19) de cet axe (18) et s'étend au travers de ce dernier pour émerger à l'extrémité(20) opposée de celui-ci et venir s'encrer rigidement dans un logement (32) de la structure support (21) de l'actionneur.

18. Actionneur électromagnétique selon l'une quelconque des revendications précédentes, **caractérisé par le fait que** sur l'une des extrémités (19) de l'axe de rotation (18) correspondant à l'armature (7) est monté un capteur de position (23), plus particulièrement un capteur sans contact à effet hall ou autre, en vue de piloter, via une unité de contrôle de commande électronique (24), l'enclenchement du courant dans les bobines (5, 5A ; 6, 6A) et minimiser la vitesse d'impact en fin de course de l'armature (7).

19. Application de l'actionneur électromagnétique selon l'une quelconque des revendications précédentes, à la commande d'un clapet de vanne de conduit d'admission d'air comburant d'un moteur à combustion interne.

## Patentansprüche

1. Elektromagnetischer Aktuator, umfassend eine Statorstruktur (2), die aus zwei ferromagnetischen Schaltungen (3, 4) besteht, die mit mindestens einer elektrischen Erregerspule (5, 5A ; 6, 6A) versehen sind und zwischen denen ein mit einer zu steuernden Last verbundener Anker (7) aus weichem ferromagnetischem Material zwischen zwei stabilen Endanschlagpositionen (8, 9) beweglich montiert ist, wobei der Anker (7) und die Statorstruktur (2) bezüglich der Drehachse (12) des Ankers (7) symmetrisch sind, **dadurch gekennzeichnet, dass** jede ferromagnetische Schaltung (3, 4) vier Statorpole (P1, P2, P3, P4 ; P'1 P'2, P'3, P'4) umfasst, mit denen der Anker (7) zwei an zwei (P1, P2, P'3, P'4 ; P'1 P'2, P3, P4) in der einen oder anderen seiner stabilen Endanschlagpositionen (8, 9) zusammenwirkt, und dass der Anker (7) gegen der Wirkung von elastischen Rückstellmitteln (10) beweglich montiert ist.

2. Elektromagnetischer Aktuator nach Anspruch 1, **dadurch gekennzeichnet, dass** eine ferromagnetische Schaltung (3, 4) symmetrisch zu einer Mittelebene (13) ist, die durch die Symmetrieachse (12) läuft.

3. Elektromagnetischer Aktuator nach einem der vorhergehenden Ansprüche, **dadurch gekennzeichnet, dass** die Statorpole (P1, P2 ; P'1 P'2), einerseits, und die Statorpole (P3, P4 ; P'3, P'4), andererseits, für jede ferromagnetische Schaltung (3, 4) in Ebenen eingeschrieben sind, die zwischen ihnen einen Winkel (a) mindestens gleich der Größe der Drehung des Ankers (7), zusätzlich 180°, einhalten.

4. Elektromagnetischer Aktuator nach einem der vorhergehenden Ansprüche, **dadurch gekennzeichnet, dass** eine ferromagnetische Schaltung (3, 4) eine W-förmige Konfiguration annimmt, deren zwei seitliche Schenkel (14, 15) die End-Statorpole P1, P4 ; P'1 P'4) definieren, die jeweils eine elektrische Erregerspule (5, 5A ; 6, 6A) trägen, während der mittlere Schenkel (16) zwei zentrale Statorpole (P2, P3 ; P'2, P'3) definieren.

5. Elektromagnetischer Aktuator nach Anspruch 4, **dadurch gekennzeichnet, dass** der Mittelschenkel (16) eine V-förmige Struktur annimmt und in zwei Schenkeln (16', 16") zum Definieren der zentralen Statorpole (P2, P3, P'2, P'3) unterteilt ist.

6. Elektromagnetischer Aktuator nach einem der Ansprüche 3 bis 5, **dadurch gekennzeichnet, dass** die elektrischen Erregerspulen (5, 6) sowie (5A und 6A) der ferromagnetischen Schaltungen (3, 4) reihen- oder parallelgeschaltet sind, um die auf der Drehachse des Ankers (7) ausgeübten radiale Kräfte, wenn dieser letzteren in die eine oder andere dieser Endanschlagpositionen (8, 9) gezogen wird, zu symmetrisieren.

7. Elektromagnetischer Aktuator nach einem der Ansprüche 1 bis 3, **dadurch gekennzeichnet, dass** eine ferromagnetische Schaltung (3, 4) eine W-förmige Konfiguration annimmt, die zwei seitliche Schenkel (14, 15) und einen mittleren Schenkel (16) umfasst, wobei dieser letztere eine elektrische Erregerspule (5, 6) trägt.

8. Elektromagnetischer Aktuator nach Anspruch 7, **dadurch gekennzeichnet, dass** der mittlere Schenkel (16) über zwei geneigte Flächen, die den zentralen Polen P2, P3 ; P'2, P'3 entsprechen und zwischen ihnen einen Winkel mindestens gleich der Größe der Drehung des Ankers (7), zusätzlich 180°, einhalten, spitzenförmig endet.

9. Elektromagnetischer Aktuator nach Anspruch 7, **dadurch gekennzeichnet, dass** der mittlere Schenkel (16) eine V-förmige Struktur annimmt und in zwei Schenkeln (16', 16 ") zum Definieren der zentralen Statorpole (P2, P3, P'2, P'3) unterteilt ist.

10. Elektromagnetischer Aktuator nach einem der Ansprüche 7 bis 9, **dadurch gekennzeichnet, dass** die elektrischen Erregerspulen (5, 6) der ferromagnetischen Schaltungen (3, 4) reihen- oder parallelgeschaltet sind.

11. Elektromagnetischer Aktuator nach einem der Ansprüche 7 bis 10, **dadurch gekennzeichnet, dass** der Anker (7) eine bezüglich seiner Drehachse (12) asymmetrische Form aufweist oder die elastischen Rückstellmittel (10) eine Vorspannung aufweisen, die geeignet ist, um den besagten Anker (7) in Ruheposition der elastischen Rückstellmittel (10) und in Abwesenheit von elektrischer Versorgung der Spulen (5, 6) eine Zwischengleichgewichtsposition (11) zu verleihen, die bezüglich der Mittelebene (25) der Statortruktur (2) asymmetrisch ist.

12. Elektromagnetischer Aktuator nach einem der vorhergehenden Ansprüche, **dadurch gekennzeichnet, dass** der Anker (7) als ein Plättchen ausgestaltet ist, das drehbar auf einer Achse (8) aus ferromagnetischem oder nicht-ferromagnetischem Material gelagert ist, dessen Enden (19, 20) über eine magnetische Tragstruktur (21) drehbar gehalten werden, an der auch die ferromagnetischen Schaltungen (3, 4) über geeignete Mittel befestigt sind.

13. Elektromagnetischer Aktuator nach einem der vorhergehenden Ansprüche, **dadurch gekennzeichnet, dass** die elastischen Rückstellmittel (10) geeignet ausgestaltet sind, um auf die Drehachse (18) des Ankers (7) zu wirken.

14. Elektromagnetischer Aktuator nach einem der vorhergehenden Ansprüche, **dadurch gekennzeichnet, dass** die elastischen Rückstellmittel (10) aus mindestens einer Spiralfeder (22, 22') gebildet sind, die an zumindest einem Ende (19, 20) der dem Anker (7) entsprechenden Achse (18) gelagert sind.

15. Elektromagnetischer Aktuator nach einem der vorhergehenden Ansprüche, **dadurch gekennzeichnet, dass** die elastischen Rückstellmittel (10) aus einer Torsionsstange (30) gebildet ist, mit der die dem Anker (7) entsprechenden Achse (18) fest verbunden ist.

16. Elektromagnetischer Aktuator nach Anspruch 13, **dadurch gekennzeichnet, dass** die elastischen Rückstellmittel (10) aus der Kombination von mindestens einer Spiralfeder (22) und einer Torsionsstange (30) gebildet ist, die entweder parallel- oder reihengeschaltet auf den Anker (7) wirken.

17. Elektromagnetischer Aktuator nach Anspruch 15, **dadurch gekennzeichnet, daß** die Achse (18) des Ankers (7) röhrenförmig ist, wobei die Torsionsstange (30) mit einem ihrer Enden (31) an einem Ende (19) dieser Achse (18) befestigt ist und sich durch diese letztere hindurch erstreckt, um am entgegenliegenden Ende (20) dieser letzteren herauszuragen und fest in einer Aussparung (32) der Tragstruktur (21) des Aktuators verankert zu werden.

18. Elektromagnetischer Aktuator nach einem der vorhergehenden Ansprüche, **dadurch gekennzeichnet, dass** an einem Ende (19) der dem Anker (7) entsprechenden Achse (18) ein Positionssensor (23), insbesondere ein kontaktloser Hall-Effekt-Sensor oder dergleichen, gelagert ist, um über eine Steuereinheit der elektronischen Steuerung (24) den Stroms in den Spulen (5, 5A ; 6, 6A) einzuschalten und die Aufprallgeschwindigkeit am Ende der ewegung des Ankers (7) zu minimieren.

19. Anwendung des elektromagnetischen Aktuators nach einem der vorhergehenden Ansprüche für die Steuerung eines Ventils in der Lufteinlassleitung eines Verbrennungsmotors.

## Claims

1. Electromagnetic actuator, including a stator structure (2) comprised of two ferromagnetic circuits (3, 4) provided with at least one electrical excitation coil (5, 5A, 6, 6A) and between which an armature (7) made of soft ferromagnetic material connected to a load to be controlled is mounted movably between two stable end positions (8, 9), the armature (7) and the stator structure (2) being symmetrical with respect to the axis (12) of rotation of the armature (7), wherein each ferromagnetic circuit (3, 4) includes four stator poles (P1, P2, P3, P4 ; P'1, P'2, P'3, P'4), which the armature (7) in either one of its stable end positions (8, 9) cooperates with two by two (P1, P2, P'3, P'4 ; P'1, P'2, P3, P4), and the armature (7) is mounted movable against the action of springy restoring means (10).

2. Electromagnetic actuator according to claim 1, wherein a ferromagnetic circuit (3, 4) is symmetrical with respect to a median plane (13) passing through the axis of symmetry (12).

3. Electromagnetic actuator according to any one of the preceding claims, wherein the stator poles (P1, P2 ; P'1, P'2), on the one hand, and the stator poles (P3, P4 ; P '3, P'4), on the other, are inscribed, for each ferromagnetic circuit (3, 4), in planes forming between them an angle (α) at least equal to the amplitude of rotation of the armature (7), plus 180°.

4. Electromagnetic actuator according to any one of the preceding claims, wherein a ferromagnetic circuit (3, 4) adopts a W-shaped configuration, the two lateral legs (14, 15) of which defining end stator poles (P1, P4 ; P'1, P'4) each carry an electric excitation coil (5, 5A ; 6, 6A), while the median leg (16) defines two central stator poles (P2, P3 ; P'2, P'3).

5. Electromagnetic actuator according to claim 4, wherein the median leg (16) adopts a V-shaped structure and is subdivided into two legs (16', 16") for defining the central stator poles (P2, P3, P'2, P'3).

6. Electromagnetic actuator according to any one of claims 3 to 5, wherein the electrical excitation coils (5, 6) as well as (5A and 6A) of the ferromagnetic circuits (3, 4) are connected in series or in parallel in order to symmetrize the radial forces applied on the axis of rotation of the armature (7) when the latter is brought into either of these end positions (8, 9).

7. Electromagnetic actuator according to any one of claims 1 to 3, wherein a ferromagnetic circuit (3, 4) adopts a W-shaped configuration including two lateral legs (14, 15) and a median leg (16), the latter carrying an electric excitation coil (5, 6).

8. Electromagnetic actuator according to claim 7, wherein the median leg (16) tapers through two inclined planes corresponding to the central poles (P2, P3 ; P'2, P'3) and forming between them an angle at least equal to the amplitude of rotation of the armature 7, plus 180°.

9. Electromagnetic actuator according to claim 7, wherein the median leg (16) adopts a V-shaped structure and is subdivided into two legs (16', 16") for defining the central stator poles (P₂, P₃, P'2, P'3).

10. Electromagnetic actuator according to any one of claims 7 to 9, wherein the electrical excitation coils (5, 6) of the ferromagnetic circuit (3, 4) are connected in series or in parallel.

11. Electromagnetic actuator according to any one of claims 7 to 10, wherein the armature (7) has a dissymmetrical shape with respect to its axis of rotation (12) or the springy restoring means (10) have a pre-stress adapted for providing said frame (7) an intermediate balance position (11), in resting position of these springy restoring means (10) and in the absence of current supply to the coils (5, 6), which is dissymmetrical with respect to the median plane (25) of the stator structure (2).

12. Electromagnetic actuator according to any one of the preceding claims, wherein the armature (7) is in the form of a blade rotatably mounted on an axis (8) of ferromagnetic or non-ferromagnetic material, the ends (19, 20) of which are held in rotation through a support structure (21) to which the ferromagnetic circuits (3, 4) are also fixed through adequate means.

13. Electromagnetic actuator according to any one of the preceding claims, wherein the springy restoring means (10) are designed capable of acting on the axis of rotation (18) of the armature (7).

14. Electromagnetic actuator according to any one of the preceding claims, wherein the springy restoring means (10) are formed of at least one spiral spring (22, 22') mounted on at least one end (19, 20) of the axis (18) corresponding to the armature (7).

15. Electromagnetic actuator according to any one of the preceding claims, wherein the springy restoring means (10) are formed of a torsion bar (30), which the axis (18) corresponding to the armature (7) is made integral with.

16. Electromagnetic actuator according to claim 13, wherein the springy restoring means (10) are formed of the combination of at least one spiral spring (22) and one torsion bar (30) acting, either in parallel or in series, on the armature (7).

17. Electromagnetic actuator according to claim 15, wherein the axis (18) of the armature (7) is of a tubular type, the torsion bar (30) being fastened by one of its end (31) to one end (19) of said axis (18), and extends through the latter in order to protrude at the opposite end (20) thereof and to be anchored rigidly in a recess (32) of the support structure (21) of the actuator.

18. Electromagnetic actuator according to any one of the preceding claims, wherein on one end (19) of the axis of rotation (18) corresponding to the armature (7) is mounted a position sensor (23), more particularly a contactless sensor with Hall effect or similar, in order to control, through an electronic control unit (24), the switching-on of the current in the coils (5, 5A, 6, 6A) and to minimize the speed of impact at the travel end of the armature (7).

19. Application of the electromagnetic actuator according to any of the preceding claims, to the control of a throttle valve of the combustion-air intake conduit of an internal combustion engine.
